# EUROPÄISCHE PATENTSCHRIFT

(11) **EP 3 921 119 B1**
(45) Veröffentlichungstag und Bekanntmachung des Hinweises auf die Patenterteilung: **17.09.2025**
(21) Anmeldenummer: 20704223.5
(22) Anmeldetag: 03.02.2020
(51) Int. Cl.: B25B 15/02, B25B 17/00

(54) **SCHRAUBWERKZEUG MIT GETRIEBEÜBERSETZUNG**
SCREWDRIVER TOOL WITH A GEAR RATIO
OUTIL DE VISSAGE PRÉSENTANT UN RAPPORT DE TRANSMISSION

(30) Priorität: 04.02.2019 DE 102019102667
(43) Veröffentlichungstag der Anmeldung: 15.12.2021
(73) Patentinhaber: Wera Werkzeuge GmbH, 42349 Wuppertal (DE)
(72) Erfinder: ABEL, Michael, 42477 Radevormwald (DE); STEINMETZ, Max, 42349 Wuppertal (DE)
(74) Vertreter: Grundmann, Dirk
(86) Internationale Anmeldenummer: PCT/EP2020/052584
(87) Internationale Veröffentlichungsnummer: WO 2020/161059

(56) Entgegenhaltungen:
- WO-A1-2011/099654
- WO-A1-2016/028727
- WO-A2-2004/014609
- CN-A- 108 789 255
- DE-A1- 2 307 186
- US-B2- 10 022 846

## Beschreibung

### Gebiet der Technik

Die Erfindung betrifft ein Schraubwerkzeug mit einem in einem Griff angeordneten Übersetzungsgetriebe zur Vervielfachung eines vom Griff auf eine aus dem Griff herausragende Klinge oder auf ein Futter zur Aufnahme einer Klinge übertragenden Drehwinkels und mit einem Sperrmittel.

### Stand der Technik

Ein Schraubwerkzeug der gattungsgemäßen Art ist aus der DE 35 00 127 vorbekannt. Das dort beschriebene Schraubwerkzeug besitzt einen aus zwei Griffabschnitten bestehenden Griff. In einem einer Klinge zugewandten Griffabschnitt befindet sich ein Planetengetriebe, mit dem eine Drehbewegung des Griffs in drehzahlvergrößernder Weise auf eine Drehbewegung der Klinge übertragen werden kann. Innerhalb des Griffs befindet sich darüber hinaus ein Gesperre, mit dem ein Links-Rechtslauf geschaltet werden kann.

Ein ähnliches Schraubwerkzeug ist aus der WO 2011/0996541 A1 bekannt. Der Griff weist zwei gegeneinander verdrehbare Griffteile auf.

Die CN 108789255 A beschreibt ein Getriebe zur Drehzahlvergrößerung, das in einem Schraubendrehergriff angeordnet werden kann.

Ein ähnliches Getriebe wird von der WO 2004/014609 A2 beschrieben. Einen Schraubendreher mit einer fest mit dem Griff verbundenen Klinge beschreibt die DE 23 07 186 A1.

Aus der WO 2016/028727 A1 ist ein reversibles Planetengetriebe für ein Schraubwerkzeug vorbekannt, bei dem das Getriebe mit einem Blockierstift gesperrt werden kann.

### Zusammenfassung der Erfindung

Der Erfindung liegt die Aufgabe zugrunde, das eingangs genannte Schraubwerkzeug gebrauchsvorteilhaft weiterzubilden.

Gelöst wird die Aufgabe durch die in den Ansprüchen angegebene Erfindung.

Ein Blockierglied kann von einer Freigabestellung, in der das Übersetzungsgetriebe wirksam ist, in eine Blockierstellung verlagert werden, in der das Übersetzungsgetriebe nicht mehr wirksam ist. In der Freigabestellung wird ein auf den Griff aufgebrachter Drehwinkel vom Übersetzungsgetriebe drehwinkelvergrößernd auf die Klinge bzw. das Futter zur Aufnahme der Klinge übertragen. In der Blockierstellung ist die Klinge bzw. das Futter drehfest an den Griff gefesselt. Das erfindungsgemäße Schraubwerkzeug kann zwei Griffabschnitte aufweisen, die in der Freigabestellung des Blockiergliedes gegeneinander verdreht werden können und die in der Blockierstellung des Blockiergliedes kinematisch starr aneinander gefesselt sind. Es ist insbesondere vorgesehen, dass das Blockierglied axial bezogen auf eine Erstreckungsrichtung des Griffs oder der Klinge verlagerbar ist. Die beiden Griffabschnitte können einteilig oder mehrteilig ausgebildet sein. Sie können insbesondere aus mehreren zusammengesteckten Teilen bestehen. So ist insbesondere vorgesehen, dass der erste Griffabschnitt aus zwei axial miteinander verbundenen Teilen besteht. Das Blockierglied kann dem von der Klinge wegweisenden Griffabschnitt verschieblich zugeordnet sein und insbesondere im Bereich des Stirnendes des Griffs angeordnet sein, wobei das Stirnende des den zweiten Griffabschnitt ausbildenden Griffkörpers dort eine Stirnseitenöffnung aufweist, in die ein Druckknopf angeordnet, insbesondere eingesteckt ist, mit dem das Blockierglied verlagerbar ist. In einer bevorzugten Ausgestaltung ist der Druckknopf gegen die elastische Rückstellkraft einer Druckknopffeder verlagerbar. Der Druckknopf ist bevorzugt als Taster ausgebildet, der nach jeder Betätigung aus einer Ausgangsstellung, die mit einer elastischen Verformung der Druckknopffeder einhergeht, wieder in seine Ausgangsstellung zurückkehrt, in der er bündig in der insbesondere gewölbten Stirnseite des Griffabschnittes liegt. Jede Betätigung des Druckknopfes führt zu einer Verlagerung des Blockiergliedes, wobei eine Erstbetätigung das Blockierglied von der Freigabestellung in die Blockierstellung verlagert, wo es dann, wie unten noch beschrieben wird, mittels Haltemittel gehalten wird. Eine Zweitbetätigung des Druckknopfes führt zu einem Lösen der Haltemittel und zu einer Rückverlagerung des Blockiergliedes von der Blockierstellung in die Freigabestellung. Das Blockierglied ist hierzu mit einer Blockiergliedfeder beaufschlagt, die das Blockierglied von der Blockierstellung in Richtung der Freigabestellung beaufschlagt. In einer bevorzugten Ausgestaltung ist das Untersetzungsgetriebe als Planetengetriebe ausgebildet. Das Untersetzungsgetriebe besitzt bevorzugt zwei Getriebeebenen. In einer ersten Getriebeebene befindet sich ein erstes Zahnrad, insbesondere Sonnenrad mit einer durchmessergroßen Verzahnung. Dieses durchmessergroße Zahnrad kämmt mit durchmesserkleinen Verzahnungen von zweiten Zahnrädern, insbesondere Planetenrädern. Die durchmesserkleinen Verzahnungen der zweiten Zahnräder sind drehfest mit durchmessergroßen Verzahnungen der zweiten Zahnräder verbunden, die in einer zweiten Ebene liegen, in der ein drittes Zahnrad, welches insbesondere ein zweites, durchmesserkleines Sonnenrad ist, angeordnet ist. Das durchmessergroße Zahnrad ist drehfest mit dem von der Klinge wegweisenden Griffabschnitt verbunden. Hierzu kann das durchmessergroße erste Zahnrad einen Kupplungsabschnitt aufweisen, der insbesondere als Mehrkant ausgebildet ist und der in eine formpassende Höhlung des ersten Griffabschnitts eingreift, so dass der Kupplungsabschnitt drehfest mit dem ersten Griffabschnitt verbunden ist. Das dritte Zahnrad, insbesondere das durchmesserkleine Sonnenrad ist drehfest mit der Klinge, einem Futter oder einem Antriebsfortsatz verbunden, der ein Drehmoment auf die Klinge übertragen kann. Das dritte Zahnrad, insbesondere das durchmesserkleine Sonnenrad kann mit einer Antriebsachse verbunden sein, die wiederum mit einem Futter verbunden ist. Es ist insbesondere vorgesehen, dass die zweiten Zahnräder Planetenräder sind und dass ein die zweiten Zahnräder tragender Steg drehfest mit dem zweiten Griffabschnitt verbunden ist, der gegenüber dem ersten Griffabschnitt in der Freigabestellung des Blockiergliedes drehbar ist. Wird der zweite, klingennahe Griffabschnitt von einer Hand, beispielsweise der linken Hand, eines Benutzers festgehalten, so nehmen die zweiten Zahnräder, insbesondere die Planetenräder eine ortsfeste Getriebeposition ein. Eine vom zweiten Griffabschnitt über das durchmessergroße Zahnrad, insbesondere Sonnenrad auf die zweiten Zahnräder, insbesondere Planetenräder übertragene Drehbewegung wird beispielsweise mit einem Faktor 1:4 auf das dritte Zahnrad, insbesondere kleine Sonnenrad übertragen, welches mit dem Futter bzw. der Klinge verbunden ist, so dass bei einer Drehung des Griffs auf die Klinge bzw. das Futter ein um den Faktor 4 vergrößerter Drehwinkel übertragen wird. In der Freigabestellung kann der klingenentfernte Griffabschnitt von der anderen, insbesondere rechten Hand des Benutzers sowohl in Linksrichtung als auch in Rechtsrichtung gedreht werden. Die Klinge dreht sich dann drehzahlvergrößert jeweils in derselben Drehrichtung. Der so ausgebildete Schraubendreher ist insbesondere zum Schnellschrauben von Schrauben mit metrischem Gewinde geeignet. Derartige Schrauben werden in der Elektroinstallationstechnik verwendet, so dass das Schraubwerkzeug in einer bevorzugten Ausgestaltung ein VDE-Schraubwerkzeug ist, bei dem das Futter und die Griffabschnitte aus einem elektrisch isolierenden Material, insbesondere Kunststoff gefertigt sind. Die in das Futter eingesetzte Klinge besitzt einen Stahlkern, der von einer elektrisch isolierenden Ummantelung umgeben ist, aus der lediglich die Arbeitsspitze des Schraubwerkzeuges herausschaut. Die Zahnräder des Übersetzungsgetriebes können aus Kunststoff aber auch aus Metall bestehen. Zumindest wenn die Zahnräder aus Metall bestehen, können sie vom Griff elektrisch isolierend gekapselt sein. Um die VDE-Anforderungen zu erfüllen reicht es aber grundsätzlich aus, dass die Klinge vollständig von Kunststoff ummantelt ist und das Futter derart ausgebildet ist, dass nur derartige, kunststoffummantelte Klingen dort einsetzbar sind. Die beiden Griffabschnitte können dann auch aus anderen Materialien gefertigt sein.

In einer Weiterbildung der Erfindung ist vorgesehen, dass das bevorzugt axial verlagerbare Blockierglied dem ersten Griffabschnitt zugeordnet ist. Das Blockierglied kann eine Verzahnung aufweisen, die zumindest einen Zahn oder zumindest eine Zahnlücke aufweist. Die Verzahnung kann eine Breit- oder Stirnseitenverzahnung aber auch eine Umfangsverzahnung sein. In der Blockierstellung greift diese Verzahnung in eine Gegenverzahnung ein, die zumindest eine Zahnlücke oder zumindest einen Zahn aufweist. Die Gegenverzahnung ist bevorzugt drehfest dem zweiten Griffabschnitt und/oder drehfest dem Steg des Planetengetriebes zugeordnet. Es ist insbesondere vorgesehen, dass sich die Planetenräder zwischen einem die Gegenverzahnung ausbildenden Ringkörper und dem Steg erstrecken, wobei die Achsen der Planetenräder in Lageröffnungen des Ringkörpers und des Steges eingreifen. Der Steg kann von einer Platte ausgebildet sein, die mehrere Planetenräder trägt. Die Platte kann mittels Stiften mit einem Fortsatz des zweiten Griffabschnitts verbunden sein. Die Stifte können materialeinheitlich der Platte angeformt sein. Sie können aber auch von den Achsen der Planetenräder gebildet sein. Der Fortsatz greift in eine Höhlung des ersten Griffabschnittes ein und ist darin drehbar gelagert. Das Ende des Fortsatzes kann Haken aufweisen, die sich im ersten Griffabschnitt verhaken. Der Druckknopf verlagert ausgehend von einem sich in einer Freigabestellung befindlichen Blockierglied das Blockierglied in einer Erstbetätigung in eine Blockierstellung. In dieser Blockierstellung wird das Blockierglied mittels des Schaltgliedes gehalten. Das Schaltglied wird mittels Haltemittel in der verlagerten Stellung gehalten. Dies erfolgt bevorzugt durch Haltevorsprünge des Schaltglieds, die Halteschultern, beispielsweise eines Kulissenstücks untergreifen, welches in die Stirnöffnung des ersten Griffabschnitts eingesetzt ist und welches auch den Druckknopf hält. Das Kulissenstück kann Führungsnuten aufweisen, die Führungsrippen des Schaltgliedes führen. Die zum Druckknopf weisenden Enden der Führungsrippen bilden Haltevorsprünge aus. Bei einer ausreichenden axialen Verlagerung des Schaltgliedes treten die Rippen aus den Führungsnuten heraus. Da der Druckknopf bei seiner Beaufschlagung des Schaltgliedes ein Drehmoment auf das Schaltglied überträgt, kann sich das Schaltglied um einen Drehwinkel drehen, bei dem die Haltevorsprünge Halteschultern des Kulissenstücks untergreifen. Bei einer Zweitbetätigung erfolgt wiederum eine Drehmomentbeaufschlagung des Schaltgliedes durch den Druckknopf, so dass das Schaltglied weitergedreht wird bis in eine Drehstellung, in der die Rippen wieder mit den Führungsnuten fluchten, so dass das Schaltglied zurück in seine Ausgangsstellung verlagert wird. Einhergehend damit verlagert sich das Blockierglied aus der Blockierstellung, wobei die Verzahnung des Blockiergliedes aus der Gegenverzahnung austritt. Zur Aufbringung des Drehmomentes bilden die aufeinander zu weisenden Stirnseiten von Druckknopf und Schaltglied schräg verzahnte Abschnitte aus.

### Kurze Beschreibung der Zeichnungen

Ein Ausführungsbeispiel der Erfindung wird nachfolgend anhand beigefügter Zeichnungen erläutert. Es zeigen:
- Fig. 1: eine Ansicht auf ein Ausführungsbeispiel der Erfindung,
- Fig. 2: den Schnitt gemäß der Linie II - II in Figur 1,
- Fig. 3: den Schnitt gemäß der Linie III - III in Figur 2,
- Fig. 4: einen in der Schnittebene gemäß Figur 2 aufgebrochenen Griff, bei dem sich eine Verzahnung 15 eines Blockiergliedes 5 in keiner Eingriffsstellung zu einer Gegenverzahnung 16 eines Ringkörpers 17 befindet,
- Fig. 5: eine zweite perspektivische aufgebrochene Darstellung, bei der sich die Verzahnung 15 in einer Zahneingriffsstellung zur Gegenverzahnung 16 befindet,
- Fig. 6: eine erste Explosionsdarstellung der wesentlichen Getriebeelemente,
- Fig. 7: vergrößert den Ausschnitt VII in Figur 6,
- Fig. 8: eine zweite perspektivische Darstellung,
- Fig. 9: vergrößert den Ausschnitt IX in Figur 8.

### Beschreibung der Ausführungsformen

Das in den Ausführungsbeispielen beschriebene Schraubwerkzeug besitzt einen aus einem ersten Griffabschnitt 6 und einem zweiten Griffabschnitt 7 bestehenden Griff 1. Der erste Griffabschnitt 6 besteht aus zwei Griffabschnittsbestandteilen 6', 6", die unter Ausbildung einer Trennfuge 41 miteinander verbunden sind. Die Trennfuge 41 erstreckt sich im durchmessergrößten Bereich des Griffabschnittes 6 und umgibt eine Höhlung.

Der erste Griffabschnitt 6 bildet eine gerundete Stirnseite mit einer stirnseitigen Öffnung 34, in die ein Kulissenstück 28 eingesetzt ist. In dem Kulissenstück 28 befindet sich ein axial bezogen auf eine Achse A verlagerbares Druckstück 8, von dem Federarme ausgehen, die am Ende Haken 31 aufweisen, die Stufen 32 des Kulissenstücks 28 hintergreifen.

Auf einem Boden 33 des Kulissenstücks 28 stützt sich eine Druckknopffeder 22 ab, die als Druckfeder den Druckknopf 8 in Axialrichtung weg vom Kulissenstück 28 beaufschlagt. Von der dem Boden 33 gegenüberliegenden Unterseite des Kulissenstücks 28 können Zapfen 39 abragen, mit denen das Kulissenstück 28 drehfest am ersten Griffabschnitt 6 befestigt ist.

Die Unterseite des Druckknopfes 8 trägt eine Schaltverzahnung 29, die Schrägflanken ausbildet. Diese Schaltverzahnung 29 wirkt mit einer Gegenschaltverzahnung 30 eines Schaltgliedes 23 zusammen. Das Schaltglied 23 ist ein im Wesentlichen zylindrischer Körper, der in einer Bodenöffnung des Kulissenstücks 28 geführt ist. Von einer Zylindermantelwand des Schaltgliedes 23 ragen in gleichmäßiger Umfangsverteilung Rippen 24' ab, die schräg verlaufende Haltevorsprünge 24 ausbilden.

Winkelversetzt zu den Führungsnuten 27 im Boden 33 befinden sich Halteschultern 25, die mit den Haltevorsprüngen 24 zusammenwirken.

Die Funktionsweise dieser Druckknopfanordnung ist die Folgende: Ausgehend von einer Betriebsstellung, bei der die Gegenschaltverzahnung 30 an der Schaltverzahnung 29 anliegt, kann durch eine Linearverlagerung des Druckknopfes 8 das Schaltglied 23 durch die Öffnung im Boden 33 hindurch verlagert werden, wobei die Rippen 24' in den Führungsnuten 27 geführt sind. Die Schrägflanken von Schaltverzahnung 29 und Gegenschaltverzahnung 30 liegen derart winkelversetzt zueinander, dass auf das Schaltglied 23 ein Drehmoment ausgeübt wird, das dazu führt, dass das Schaltglied 23 eine Drehung vollführt, wenn die Rippen 24' die Führungsnuten 27 verlassen. Sobald die Rippen 24' die Führungsnuten 27 verlassen haben, dreht sich das Schaltglied 23 relativ gegenüber dem Kulissenstück 28 und dem Druckknopf 8, so dass der Winkelversatz der Schaltverzahnung 29 zur Gegenschaltverzahnung 30 aufgehoben ist. Nach einer axialen Rückverlagerung des Druckknopfes 8 treten die Haltevorsprünge 24 unter die Halteschultern 25, so dass das Schaltglied 23 nach der Erstbetätigung in einer verlagerten Stellung gefesselt ist. Da die Haltevorsprünge 24 und die Halteschultern 25 schräg verlaufen dreht sich das Schaltglied 23 bei der Rückverlagerung geringfügig weiter.

Wird der Druckknopf 8 losgelassen, so verlagert er sich in Axialrichtung durch die Kraft der sich entspannenden Druckknopffeder 22 zurück in die Ausgangsstellung, wobei sich die Schaltverzahnung 29 von der Gegenschaltverzahnung 30 entfernt.

Bei einer Zweitbetätigung greifen die Schrägflanken der Schaltverzahnung 29 derart in die Schrägflanken der Gegenschaltverzahnung 30 ein, dass wiederum ein Drehmoment in derselben Richtung auf das Schaltglied 23 ausgeübt wird. Auch hier liegen Schaltverzahnung 29 und Gegenschaltverzahnung 30 winkelversetzt zueinander. Dies führt dazu, dass sich das Schaltglied 23 nach einer geringfügigen axialen Verlagerung weiterdrehen kann in eine Stellung, in der die Rippen 24' mit den Führungsnuten 27 fluchten, so dass das Schaltglied 23 sich wieder zurück in die Ausgangsstellung verlagern kann.

Einhergehend mit der Verlagerung des Schaltgliedes 23 wird ein ebenfalls in der Stirnseitenöffnung 34 angeordnetes Blockierglied 5 in Richtung der Achse A verlagert. Das Blockierglied 5 ist drehfest dem ersten Griffabschnitt 6 zugeordnet und besitzt eine aus mehreren Zähnen bestehende Breitseitenverzahnung 15. Es ist eine Blockiergliedfeder 26 vorgesehen, die das Blockierglied 5 in Richtung auf das Schaltglied 23 beaufschlagt, so dass die Blockiergliedfeder 26 die erforderliche Kraft aufbringen kann, um das Schaltglied in der zuvor beschriebenen Weise von einer verlagerten Stellung zurück in die Ausgangsstellung zu bringen.

Innerhalb des ersten Griffabschnitts 6 befindet sich ein Übersetzungsgetriebe 2, welches im Ausführungsbeispiel ein Planetengetriebe ist. Ein Steg 14 und ein Ringkörper 17 bilden einen Käfig aus, der die Achsen 40 von mehreren, beim Ausführungsbeispiel drei, Planetenrädern lagert. Von dem Ringkörper 17 ragen in Richtung auf das Blockierglied 5 Zähne ab, die eine Gegenverzahnung 16 ausbilden. Die Verzahnung 15 kann mit der Gegenverzahnung 16 in einen Zahneingriff gebracht werden. Dann ist der ansonsten gegenüber dem ersten Griffabschnitt 6 drehbare Ringkörper 17 an den ersten Griffabschnitt 6 gefesselt.

Das Planetengetriebe 2 besitzt ein durchmessergroßes Sonnenrad 9, welches über einen Mehrkantabschnitt, der einen Kupplungsabschnitt 20 ausbildet, drehfest mit dem ersten Griffabschnitt verbunden ist. Hierzu steckt der Kupplungsabschnitt 20 in einer formangepassten Höhlung 21 des ersten Griffabschnittes. Auf einer Stirnfläche des Kupplungsabschnittes 20 kann sich die Blockiergliedfeder 26 abstützen.

Die Planetenräder 11 besitzen durchmesserkleine Verzahnungen 12, die mit dem durchmessergroßen Sonnenrad 9 kämmen. Die durchmesserkleinen Verzahnungen 12 sind drehfest mit durchmessergroßen Verzahnungen 13 verbunden, die wiederum mit einem zweiten, durchmesserkleinen Sonnenrad 10 kämmen. Das durchmessergroße Sonnenrad 9 bildet ein Antriebsrad aus, welches über die Planetenräder 11 mit dem vom durchmesserkleinen Sonnenrad ausgebildeten Abtriebsrad in einem Übertragungsverhältnis von 4:1 steht.

Der zweite Griffabschnitt 7, der dem ersten Griffabschnitt drehbar zugeordnet ist, besitzt einen Fortsatz 19, der in eine Höhlung des ersten Griffabschnittes hineinragt. Der Fortsatz 19 kann sich dabei nur in den zwischen einem Griffabschnittsbereich 6' und dem zweiten Griffabschnitt 7 angeordneten Griffabschnittsbereich 6" erstrecken. Er ist dort mittels Haken 35 axial fest aber drehbar gesichert. Der Fortsatz 19 ist drehfest mit dem die Planetenräder 11 tragenden Käfig verbunden. Er ist insbesondere drehfest mit dem von einer Platte gebildeten Steg 14 verbunden. Hierzu greifen Zapfen 18 in stirnseitige Öffnungen des Fortsatzes 19 ein. Anstelle des Zapfens 18 können aber auch Verlängerungen der Achsen 40 in die Öffnungen hineingreifen.

Innerhalb des Fortsatzes 19 befindet sich ein Futter 4, das ebenfalls über Rastmittel innerhalb des zweiten Griffabschnittes 7 gefesselt ist. In das Futter 4 kann eine Klinge 3 eingesteckt werden. Eine Abtriebsachse 36, die drehfest mit dem durchmesserkleinen Sonnenrand 10 verbunden ist oder das durchmesserkleine Sonnenrad ausbildet, bildet einen Drehmomentübertragungsabschnitt 37 aus, der in einer Drehmomentübertragungsöffnung des Futters 4 steckt und so eine Drehung auf das Futter 4 übertragen kann. Ein runder Abschnitt 38 der Abtriebsachse 36 durchgreift den Kupplungsabschnitt 20 bzw. das durchmessergroße Sonnenrad 9, so dass sich das durchmessergroße Sonnenrad 9 frei gegenüber der Abtriebsachse 36 drehen kann. Die Abtriebsachse 36 lagert darüber hinaus auch die Blockiergliedfeder 26 und durchgreift eine zentrale Öffnung des Blockiergliedes 5 und ragt bis in eine zentrale Öffnung des Schaltgliedes 23 hinein. Eine axiale Verlagerbarkeit des Futters 4 und der damit verbundenen Abtriebsachse 36 ist nicht vorgesehen.

Die Funktionsweise des Schraubwerkzeuges ist die Folgende: In der Freigabestellung, in der die Verzahnung 15 des Blockiergliedes 5 nicht in die Gegenverzahnung 16 eingreift, kann durch Drehen des ersten Griffabschnittes 6 und Festhalten des zweiten Griffabschnittes 7 eine um den Faktor 4 vergrößerte Winkelgeschwindigkeit vom Griff in beiden Drehrichtungen auf die Klinge 3 übertragen werden. Da der Stahlkern der Klinge bis auf die Arbeitsspitze vollständig von einem elektrisch isolierenden Material ummantelt ist, das Futter und die Griffabschnitte aus einem elektrisch isolierenden Material bestehen, kann das Schraubwerkzeug an spannungsführenden Teilen angewendet werden. In der Freigabestellung des Blockiergliedes nimmt das Schraubwerkzeug eine Schnellschraubstellung ein, in der Schrauben mit hoher Drehzahl in einem Gewinde geschraubt werden können. Durch Verlagerung des Blockiergliedes 5 von der Freigabestellung in die Blockierstellung, in der die Verzahnung 15 in die Gegenverzahnung 16 eingreift, erreicht das Schraubwerkzeug eine Kraftschraubstellung. Das Umschalten zwischen Schnellschraubstellung und Kraftschraubstellung erfolgt durch eine einmalige Betätigung des Druckknopfes 8. In der Kraftschraubstellung ist die Planetenradanordnung, also der Ringkörper 17 bzw. der Steg 14 indirekt drehfest mit dem ersten Griffabschnitt 6 verbunden. Dies hat zur Folge, dass auch der zweite Griffabschnitt 7 drehfest mit dem ersten Griffabschnitt 6 verbunden ist. In der Blockierstellung ist das Schraubwerkzeug wie ein herkömmlicher Schraubendreher betätigbar. Die Drehmomente können sowohl über den ersten Griffabschnitt 6 als auch über den zweiten Griffabschnitt 7 auf die Klinge 3 übertragen werden.

Die in jedem Anspruch angegebene Erfindung kann zusätzlich ein oder mehrere der in der vorstehenden Beschreibung, insbesondere mit Bezugsziffern versehene und/oder in der Bezugsziffernliste angegebene Merkmale aufweisen.

## Patentansprüche

1. Schraubwerkzeug mit einem in einem Griff (1) angeordneten Übersetzungsgetriebe (2) zur Vervielfachung eines vom Griff (1) auf eine aus dem Griff (1) herausragende Klinge (3) oder auf ein Futter (4) zur Aufnahme einer Klinge (3) übertragenden Drehwinkels
- mit einer in der Erstreckungsrichtung des Griffs (1) oder der Klinge (3) verlaufenden Achse (A),
- mit einem Druckknopf (8),
- wobei der Druckknopf (8) gegen eine erste Rückstellkraft einer Druccknopffeder (22) aus einer ersten Ausgangsstellung in Richtung der Achse (A) verlagerbar ist und nach jeder Betätigung, die mit einer elastischen Verformung der Druckknopffeder (22) einhergeht, wieder in die erste Ausgangsstellung zurückkehrt,
- mit einem Blockierglied (5), das gegen eine zweite Rückstellkraft einer Blockiergliedfeder (26) in Richtung der Achse (A) von einer Freigabestellung in eine Blockierstellung bringbar ist,
- wobei in der Blockierstellung die Klinge (3) oder das Futter (4) drehfest an den Griff (1) gefesselt ist,
- wobei in der Freigabestellung der Drehwinkel drehwinkelvergrößernd übertragen wird,
- wobei der Druckknopf (8) bei einer Erstbestätigung das Blockierglied (5) in seine Blockierstellung verlagert,
- wobei Haltemittel (24, 25) vorgesehen sind, die das Blockierglied (5) in der Blockierstellung halten,
- wobei eine Zweitbetätigung des Druckknopfes (8) zu einem Lösen der Haltemittel (24, 25) und zu einer von der zweiten Rückstellkraft bewirkten Rückverlagerung des Blockiergliedes (5) von der Blockierstellung in die Freigabestellung führt.

2. Schraubwerkzeug nach Anspruch 1 **gekennzeichnet durch** im Griff (1) angeordnete, erste und zweite Zahnräder des Übersetzungsgetriebes(2), wobei das drehfest einem ersten Griffabschnitt (6) zugeordnete Blockierglied (5) eine zumindest einen Zahn oder eine Zahnlücke aufweisende Verzahnung (15) besitzt, die in der Blockierstellung in Eingriff tritt zu einer zumindest eine Zahnlücke oder einen Zahn aufweisende Gegenverzahnung (16), die drehfest einem zweiten, gegenüber dem ersten Griffabschnitt (6) drehbar zugeordneten Griffabschnitt (7) oder einem Steg (14) des Übersetzungsgetriebes (2) zugeordnet ist,wobei ein die Gegenverzahnung (16) bildender Ringkörper (17) die Achsen der zweiten Zahnräder, insbesondere Planetenräder (11) lagert.

3. Schraubwerkzeug mit einem in einem Griff (1) angeordneten, erste und zweite Zahnräder aufweisenden Übersetzungsgetriebe (2) zur Vervielfachung eines vom Griff (1) auf eine aus dem Griff (1) herausragende Klinge (3) oder auf ein Futter (4) zur Aufnahme einer Klinge (3) übertragenden Drehwinkels und mit einem von einer Freigabestellung in eine Blockierstellung bringbaren Blockierglied (5), das in der Blockierstellung die Klinge (3) oder Futter (4) drehfest an den Griff (1) fesselt, wobei das drehfest einem ersten Griffabschnitt (6) zugeordnete Blockierglied (5) eine zumindest einen Zahn oder eine Zahnlücke aufweisende erste Verzahnung (15) besitzt, die in der Blockierstellung in Eingriff tritt zu einer zumindest eine Zahnlücke oder einen Zahn aufweisende Gegenverzahnung (16), die drehfest einem zweiten, gegenüber dem ersten Griffabschnitt (6) drehbar zugeordneten Griffabschnitt (7) oder einem Steg (14) des Übersetzungsgetriebes (2) zugeordnet ist, **dadurch gekennzeichnet, dass** ein die Gegenverzahnung (16) bildender Ringkörper (17) die Achsen von zweiten Zahnrädern, insbesondere Planetenrädern (11) lagert, wobei das Blockierglied (5) von einem in einer Stirnseitenöffnung (34) des ersten Griffabschnitts (6) angeordneten Druckknopf (8) gegen die Rückstellkraft einer das Blockierglied (5) in Richtung seiner Freigabestellung beaufschlagenden Blockiergliedfeder (26) in die Blockierstellung verlagerbar ist

4. Schraubwerkzeug nach einem der vorhergehenden Ansprüche, **dadurch gekennzeichnet, dass** das Untersetzungsgetriebe ein Planetengetriebe (2) ist.

5. Schraubwerkzeug nach Anspruch 4, **dadurch gekennzeichnet, dass** ein durchmessergroßes erstes Zahnrad, insbesondere Sonnenrad (9) drehfest mit einem ersten Griffabschnitt (6) verbunden ist.

6. Schraubwerkzeug nach Anspruch 4 oder 5, **dadurch gekennzeichnet, dass** ein durchmesserkleines drittes Zahnrad oder Sonnenrad (10) drehfest mit der Klinge (3) verbunden ist.

7. Schraubwerkzeug nach einem der Ansprüche 4, 5 oder 6, **dadurch gekennzeichnet, dass** ein oder mehrere zweite Zahnräder oder Planetenräder (11) eine mit dem ersten Zahnrad oder einem großen Sonnenrad (9) kämmende durchmesserkleine Verzahnung (12) und eine mit dem dritten Zahnrad oder kleinen Sonnenrad (10) kämmende durchmessergroße Verzahnung (13) aufweist.

8. Schraubwerkzeug nach Anspruch 2 bis 7, **dadurch gekennzeichnet, dass** ein die Achsen (40) der zweiten Zahnräder oder die Planetenräder (11) tragender Steg (14) drehfest mit einem zweiten, gegenüber dem ersten Griffabschnitt (6) drehbaren Griffabschnitt (7) verbunden ist.

9. Schraubwerkzeug nach einem der vorhergehenden Ansprüche, **dadurch gekennzeichnet, dass** sich die Klinge (3) oder das Futter (4) beim Festhalten des zweiten Griffabschnitts (7) sowohl bei einer Linksdrehung als auch bei einer Rechtsdrehung des ersten Griffabschnitts (6) mit zumindest der doppelten, der dreifachen oder zumindest der vierfachen Drehgeschwindigkeit des ersten Griffabschnittes (6) in derselben Drehrichtung dreht.

10. Schraubwerkzeug nach einem der Ansprüche 2 bis 9, **dadurch gekennzeichnet, dass** der zweite Griffabschnitt (7) das die Klinge (3) aufnehmende Futter lagert, welches, wie insbesondere auch die beiden Griffabschnitte (6, 7), aus einem elektrisch isolierenden Werkstoff besteht.

11. Schraubwerkzeug nach einem der Ansprüche 4 bis 10, **dadurch gekennzeichnet, dass** ein von einer Platte gebildete, mehrere Planetenräder (11) tragende Steg (14) mittels Stiften (18) mit einem in eine Höhlung des ersten Griffabschnittes (6) hineinragenden Fortsatzes (19) des zweiten Griffabschnitts (7) verbunden ist.

12. Schraubwerkzeug nach einem der Ansprüche 5 bis 11, **dadurch gekennzeichnet, dass** ein drehfest mit dem durchmessergroßen Sonnenrad (9) verbundener und/oder mehrkantiger Kupplungsabschnitt (20) in eine formangepasste Höhlung (21) des ersten Griffabschnittes (6) eingreift.

13. Schraubwerkzeug nach einem der Ansprüche 3 bis 12, **dadurch gekennzeichnet, dass** der gegen eine Rückstellkraft einer Druckknopffeder (22) verlagerbarer Druckknopf (8) bei einer Erstbestätigung mit einem aus einer zweiten Ausgangsstellung axial verlagerbaren Schaltglied (23), das von einer Blockierstellung in Richtung einer Freigabestellung federkraftbeaufschlagte Blockierglied (5) in seine Blockierstellung verlagert, wobei Haltemittel (24, 25) vorgesehen sind, die das Schaltglied (23) in der aus der zweiten Ausgangsstellung verlagerten Stellung, das Blockierglied (5) in der Blockierstellung haltend, halten.

14. Schraubwerkzeug nach einem der Ansprüche 1 oder 13, **dadurch gekennzeichnet, dass** die Haltemittel (24, 25) durch eine Zweitbetätigung des Druckknopfes (8) aus ihrer haltenden Stellung gelöst werden, so dass eine das Blockierglied (5) in die Freigabestellung zurück verlagernde Blockiergliedfeder (26) das Schaltglied (23) zurück in die zweite Ausgangsstellung verlagert.

15. Schraubwerkzeug nach einem der vorhergehenden Ansprüche, **dadurch gekennzeichnet, dass** eine Schaltverzahnung (29) des Druckknopfes (8) Schrägflanken aufweist, die mit Flanken oder Schrägflanken einer Gegenschaltverzahnung des Schaltgliedes (23) zusammenwirken, um bei der Axialverlagerung des Schaltgliedes (23) zwischen der Ausgangsstellung und der verlagerten Stellung auf das Schaltglied (23) ein Drehmoment auszuüben, wobei das Schaltglied (23) in einer Führungsnut (27) geführte Rippen (24') aufweist, die Haltevorsprünge (24) ausbilden, die in einer Endphase der Verlagerung des Schaltgliedes (23) nach einer Drehung des Schaltgliedes (23) Halteschultern (25) untergreifen, wobei bei der Zweibetätigung des Druckknopfes (8) die Schaltverzahnung (29) durch Schrägflankenanlage an der Gegenschaltverzahnung (30) ein Drehmoment auf das Schaltglied (23) ausübt, so dass es nach einer Axialverlagerung derart weitergedreht wird, dass die Rippen (24') in die Führungsnuten (27) eintreten.

## Claims

1. A screwdriver tool with a transmission gearing (2), which is arranged in a handle (1) and serves for multiplying a rotation angle transmitted from the handle (1) to a blade (3) protruding from the handle (1) or to a chuck (4) for receiving a blade (3),
- with an axis (A) extending in the extending direction of the handle (1) or the blade (3)
- with a pushbutton (8)
- wherein the pushbutton (8) can be displaced from a first starting position in the direction of the axis (A) against a first restoring force of a pushbutton spring (22) and returns to the first starting position after each actuation, which is accompanied by an elastic deformation of the pushbutton spring (22),
- with a blocking element (5), which can be moved from a release position into a blocking position in the direction of the axis (A) against a second restoring force of a blocking element spring (26),
- wherein the blade (3) or the chuck (4) is secured to the handle (1) in a rotationally fixed manner in the blocking position,
- wherein in the release position the rotation angle is transmitted in such a way that the rotation angle is increased,
- wherein the pushbutton (8) displaces the blocking element (5) into its blocking position upon a first actuation,
- wherein holding means (24, 25) are provided and hold the blocking element (5) in the blocking position,
- wherein a second actuation of the pushbutton (8) leads to a release of the holding means (24, 25) and to a return displacement of the blocking element (5) from the blocking position into the release position effected by the second restoring force.

2. The screwdriver tool according to claim 1, **characterized by** a transmission gearing (2) that comprises first and second toothed wheels and is arranged in the handle (1), wherein the blocking element (5), which is assigned to the first handle section (6) in a rotationally fixed manner, has a toothing (15) that comprises at least one tooth or tooth space and in the blocking position engages with a mating toothing (16), which comprises at least one tooth space or tooth and is assigned to a second handle section (7) that is rotatable relative to the first handle section (6) or to a web (14) of the transmission gearing (2) in a rotationally fixed manner, whereby a ring body (17), which forms the mating toothing (16), supports the axes of the second toothed wheels, particularly the planetary wheels (11).

3. A screwdriver tool with a transmission gearing (2), which comprises first and second toothed wheels, is arranged in a handle (1) and serves for multiplying a rotation angle transmitted from the handle (1) to a blade (3) protruding from the handle (1) or to a chuck (4) for receiving a blade (3), and with a blocking element (5), which can be moved from a release position into a blocking position and in the blocking position secures the blade (3) or the chuck (4) to the handle (1) in a rotationally fixed manner, wherein the blocking element (5), which is assigned to the first handle section (6) in a rotationally fixed manner, has a toothing (15) that comprises at least one tooth or tooth space and in the blocking position engages with a mating toothing (16), which comprises at least one tooth space or tooth and is assigned to a second handle section (7) that is rotatable relative to the first handle section (6) or to a web (14) of the transmission gearing (2) in a rotationally fixed manner, and wherein a ring body (17), which forms the mating toothing (16), supports the axles of the second toothed wheels, particularly the planetary wheels (11), **characterized in that** the blocking element (5) can be displaced into the blocking position by means of a pushbutton (8), which is arranged in a face side opening (34) of the first handle section (6), against the restoring force of a blocking element spring (26) that acts upon the blocking element (5) in the direction of its release position.

4. The screwdriver tool according to one of the proceding claims, **characterized in that** the reduction gearing is an epicyclic gearing (2).

5. The screwdriver tool according to claim 4, **characterized in that** a large-diameter first toothed wheel, particularly a sun wheel (9), is connected to a first handle section (6) in a rotationally fixed manner.

6. The screwdriver tool according to claim 4 or 5, **characterized in that** a small-diameter third toothed wheel or sun wheel (10) is connected to the blade (3) in a rotationally fixed manner.

7. The screwdriver tool according to one of the claims 4, 5 or 6,**characterized in that** one or more second toothed wheels or planetary wheels (11) have a small-diameter toothing (12), which meshes with the first toothed wheel or a large sun wheel (9), and a large-diameter toothing (13), which meshes with the third toothed wheel or small sun wheel (10).

8. The screwdriver tool according to claim 2 to 7, **characterized in that** a web (14), which carries the axles (40) of the second toothed wheels or the planetary wheels (11), is connected in a rotationally fixed manner to a second handle section (7) that is rotatable relative to the first handle section (6).

9. The screwdriver tool according to one of the proceding claims, **characterized in that** the blade (3) or the chuck (4) rotates upon a counterclockwise rotation and upon a clockwise rotation of the handle section (6), during which the second handle section (7) is held firmly, in the same rotating direction with at least double, three-times or at least four-times the rotational speed of the first handle section (6).

10. The screwdriver tool according to one of the claims 2 to 9, **characterized in that** the second handle section (7) supports the chuck receiving the blade (3), wherein said chuck and particularly also the two handle sections (6, 7) consist of an electrically insulating material.

11. The screwdriver tool according to one of the claims 4 to 10, **characterized in that** a web (14), which is formed by a plate and carries multiple planetary wheels (11), is connected to an extension (19) of the second handle section (7), which protrudes into a cavity of the first handle section (6), by means of pins (18).

12. The screwdriver tool according to one of the claims 5 to 11, **characterized in that** a coupling section (20), which is connected to the large-diameter sun wheel (9) in a rotationally fixed manner and/or realized polygonally, engages into a fittingly shaped cavity (21) of the first handle section (6).

13. The screwdriver tool according to any one of claims 3 to 12, **characterized in that** the pushbutton (8), which can be displaced against a restoring force of a pushbutton spring (22), displaces upon a first actuation the blocking element (5) into its blocking position with a switching element (23) that can be axially displaced from a second starting position, wherein holding means (24, 25) are provided and hold the switching element (23) in the position, in which it is displaced from the second starting position, while holding the blocking element (5) in the blocking position.

14. The screwdriver tool according to any one of claims 1 to 13, **characterized in that** the holding means (24, 25) are released from their holding position by means of a second actuation of the pushbutton (8), so that a blocking element spring (26), which displaces the blocking element (5) back into the release position, displaces the switching element (23) back into the starting position.

15. The screwdriver tool according to one of the proceding claims, **characterized in that** a switch toothing (29) of the pushbutton (8) has oblique flanks, which interact with flanks or oblique flanks of a mating switch toothing of the switching element (23) in order to exert a torque upon the switching element (23) during the axial displacement of the switching element (23) between the starting position and the displaced position, wherein the switching element (23) has ribs (24') that are guided in a guide groove (27) and form holding projections (24), which engage underneath holding shoulders (25) in an end phase of the displacement of the switching element (23) after a rotation of the switching element (23), and wherein the switch toothing (29) exerts upon a second actuation of the pushbutton (8) a torque upon the switching element (23) due to the oblique flank contact with the mating switch toothing (30) such that the switching element is after an axial displacement additionally rotated in such a way that the ribs (24') enter the guide grooves (27).

## Revendications

1. Outil de vissage, pourvu d'une transmission démultiplicatrice (2) placée dans un manche (1), pour la multiplication d'un angle de rotation transmis par le manche (1) sur une lame (3) saillant hors du manche (1) ou sur un mandrin (4) destiné à recevoir une lame (3),
- pourvu d'un axe (A) s'écoulant dans la direction d'extension du manche (1) ou de la lame (3),
- pourvu d'un bouton poussoir (8),
- le bouton poussoir (8) étant déplaçable à l'encontre d'une première force de rappel d'un ressort (22) du bouton poussoir, à partir d'une première position de départ en direction de l'axe (A) et après chaque actionnement qui est accompagné d'une déformation élastique du ressort (22) du bouton poussoir, retournant dans la première position de départ,
- pourvu d'un organe de blocage (5), qui est susceptible d'être amené à l'encontre d'une deuxième force de rappel d'un ressort (26) d'organe de blocage en direction de l'axe (A) d'une position de libération dans une position de blocage,
- dans la position de blocage, la lame (3) ou le mandrin (4) étant attaché de manière solidaire en rotation au manche (1),
- dans la position de libération, l'angle de rotation étant transmis avec une augmentation de l'angle de rotation,
- lors d'un premier actionnement, le bouton poussoir (8) déplaçant l'organe de blocage (5) dans sa position de blocage,
- des moyens de maintien (24, 25) étant prévus, qui maintiennent l'organe de blocage (5) dans la position de blocage,
- un deuxième actionnement du bouton poussoir (8) menant à une désolidarisation des moyens de maintien (24, 25) et à un déplacement en retour provoqué par la deuxième force de rappel de l'organe de blocage (5) de la position de blocage dans la position de libération.

2. Outil de vissage selon la revendication 1, **caractérisé par** des premières et deuxièmes roues dentées de la transmission démultiplicatrice (2) placées dans le manche (1), l'organe de blocage (5) associé de manière solidaire en rotation à un premier segment (6) du manche possédant une denture (15) comportant au moins une dent ou un entredent, qui dans la position de blocage, entre en engagement avec une denture antagoniste (16) comportant au moins un entredent ou une dent, qui est associée de manière solidaire en rotation à un deuxième segment (7) de manche associé de manière rotative par rapport au premier segment (6) du manche ou à une barrette (14) de la transmission démultiplicatrice (2), un corps annulaire (17) constituant la denture antagoniste (16) logeant les axes des deuxièmes roues dentées, notamment des roues planétaires (11).

3. Outil de vissage pourvu d'une transmission démultiplicatrice (2) placée dans un manche (1), comportant des premières et deuxièmes roues dentées, pour la multiplication d'un angle de rotation transmis par le manche (1) sur une lame (3) saillant hors du manche (1) ou sur un mandrin (4) destiné à recevoir une lame (3) et pourvu d'un organe de blocage (5) susceptible d'être amené d'une position de libération dans une position de blocage, qui dans la position de blocage attache de manière solidaire en rotation la lame (3) ou le mandrin (4) sur le manche (1), l'organe de blocage (5) associé de manière solidaire en rotation au premier segment (6) du manche possédant une denture (15) comportant au moins une dent ou un entredent, qui dans la position de blocage entre en engagement avec une denture antagoniste (16) comportant au moins un entredent ou une dent, qui est associée de manière solidaire en rotation à un deuxième segment (7) de manche, associé de manière rotative au premier segment (6) du manche ou à une barrette (14) de la transmission démultiplicatrice (2), **caractérisé en ce qu'**un corps annulaire (17) constituant la denture antagoniste (16) loge les axes des deuxièmes roues dentées, notamment des roues planétaires (11), **caractérisé en ce que** par un bouton poussoir (8) placé dans un orifice (34) de face frontale du premier segment (6) du manche, l'organe de blocage (5) est déplaçable dans la position de blocage à l'encontre de la force de rappel d'un ressort (26) d'organe de blocage sollicitant l'organe de blocage (5) en direction de sa position de libération.

4. Outil de vissage selon l'une quelconque des revendications précédentes, **caractérisé en ce que** la transmission démultiplicatrice est un engrenage planétaire (2) .

5. Outil de vissage selon la revendication 4, **caractérisé en ce qu'**une première roue dentée de grand diamètre, notamment une roue solaire (9) est reliée de manière solidaire en rotation avec un premier segment (6) du manche.

6. Outil de vissage selon la revendication 4 ou 5, **caractérisé en ce qu'**une troisième roue dentée de petit diamètre ou roue solaire (10) est reliée de manière solidaire en rotation avec la lame (3).

7. Outil de vissage selon l'une quelconque des revendications 4, 5 ou 6, **caractérisé en ce qu'**une ou plusieurs deuxièmes roues dentées ou roues planétaires (11) comporte(nt) une denture (12) de petit diamètre, s'engrenant avec la première roue dentée ou une grande roue solaire (9) et une denture (13) de grand diamètre s'engrenant avec la troisième roue dentée ou une petite roue solaire (10).

8. Outil de vissage selon la revendication 2 à 7, **caractérisé en ce qu'**une barrette (14) portant les axes (40) des deuxièmes roues dentées ou les roues planétaires (11) est reliée de manière solidaire en rotation avec un deuxième segment (7) de manche rotatif par rapport au premier segment (6) du manche.

9. Outil de vissage selon l'une quelconque des revendications précédentes, **caractérisé en ce que** lors du maintien du deuxième segment (7) de manche, la lame (3) ou le mandrin (4) tourne aussi bien lors d'une rotation à gauche qu'également lors d'une rotation à droite du premier segment (6) du manche à au moins la double, la triple ou moins la quadruple vitesse de rotation du premier segment (6) de manche dans la même direction de rotation.

10. Outil de vissage selon l'une quelconque des revendications 2 à 9, **caractérisé en ce que** le deuxième segment (7) de manche loge le mandrin recevant la lame (3), lequel, comme notamment également les deux segments (6, 7) de manche, est constitué d'une matière isolante électrique.

11. Outil de vissage selon l'une quelconque des revendications 4 à 10, **caractérisé en ce qu'**une barrette (14) constituée par une plaque, portant plusieurs roues planétaires (11) est reliée au moyen de chevilles (18) avec un prolongement (19) du deuxième segment (7) de manche, saillant à l'intérieur d'une cavité du premier segment (6) de manche.

12. Outil de vissage selon l'une quelconque des revendications 5 à 11, **caractérisé en ce qu'**un segment (20) d'accouplement relié de manière solidaire en rotation avec la roue solaire (9) de grand diamètre et / ou polygonal s'engage dans une cavité (21) de forme adaptée du premier segment (6) de manche.

13. Outil de vissage selon l'une quelconque des revendications 3 à 12, **caractérisé en ce que** lors d'un premier actionnement, un bouton poussoir (8) déplaçable à l'encontre d'une force de rappel d'un ressort (22) du bouton poussoir déplace avec un organe de commutation (23) déplaçable en direction axiale à partir d'une deuxième position de départ dans sa position de blocage l'organe de blocage (5) sollicité par une force de ressort d'une position de blocage en direction d'une position de libération, des moyens de maintien (24, 25) étant prévus, qui maintiennent l'organe de commutation (23) dans sa position déplacée à partir de la deuxième position de départ, en maintenant l'organe de blocage (5) dans la position de blocage.

14. Outil de vissage selon l'une quelconque des revendications 1 ou 13, **caractérisé en ce que** par un deuxième actionnement du bouton poussoir (8), les moyens de maintien (24, 25) sont désolidarisés de leur position assurant le maintien, de telle sorte qu'un ressort (26) d'organe de blocage déplaçant en retour l'organe de blocage (5) dans la position de libération déplace l'organe de commutation (23) en retour dans la deuxième position de départ.

15. Outil de vissage selon l'une quelconque des revendications précédentes, **caractérisé en ce qu'**une denture de commutation (29) du bouton poussoir (8) comporte des flancs obliques qui coopèrent avec des flancs ou des flancs obliques d'une denture de commutation antagoniste de l'organe de commutation (23), pour exercer, lors d'un déplacement axial de +l'organe de commutation (23) entre la position de départ et la position déplacée un couple de rotation sur l'organe de commutation (23), l'organe de commutation (23) comportant des nervures (24') guidées dans une rainure de guidage (27), qui constituent des saillies de maintien (24), qui dans une phase finale du déplacement de l'organe de commutation (23), après une rotation de l'organe de commutation (23) s'accrochent par le dessous dans des épaulements de maintien (25), lors du deuxième actionnement du bouton poussoir (8), par l'appui des flancs obliques sur la denture de commutation antagoniste (30), la denture de commutation (29) exerçant un couple de rotation sur l'organe de commutation (23), de telle sorte qu'après un déplacement axial, il poursuive sa rotation de sorte que les nervures (24') pénètrent dans les rainures de guidage (27).
